# EUROPÄISCHE PATENTSCHRIFT

(11) **EP 1 439 733 B1**
(45) Veröffentlichungstag und Bekanntmachung des Hinweises auf die Patenterteilung: **12.01.2011**
(21) Anmeldenummer: 04002851.6
(22) Anmeldetag: 10.02.2004
(51) Int. Cl.: H04R 25/00

(54) **Mikrophonschutz für Hörgeräte**
Microphone protection for hearing aids
Protection de microphones pour des prothèses auditives

(43) Veröffentlichungstag der Anmeldung: 21.07.2004
(73) Patentinhaber: PHONAK AG, 8712 Stäfa (CH)
(72) Erfinder: Karamuk, Erdal, 8002 Zürich (CH)
(74) Vertreter: Troesch Scheidegger Werner AG

(56) Entgegenhaltungen:
- WO-A-00/03561
- DE-U- 20 208 601
- US-A- 4 987 597

## Beschreibung

Die vorliegende Erfindung betrifft einen Mikrophonschutz nach dem Oberbegriff von Anspruch 1 sowie ein Hörgerät resp. Hörhilfe nach dem Oberbegriff von Anspruch 13.

Zur Aufnahme und Verstärkung oder ggf. Abschwächung von Schallereignissen weisen Hörgeräte mindestens ein Mikrophon auf. Dieses Mikrophon ist unterschiedlichen Umwelteinflüssen, wie beispielsweise Feuchtigkeit, Schweiss und Cerumen ausgesetzt. Gerade bei miniaturisierten Hörgeräten, wie beispielsweise Im-Ohr-Hörgeräten, sind zudem Bedienungselemente wie Schalter oder Lautstärkeregler in unmittelbarer Nähe zum Mikrophon angeordnet. Damit kann zusätzlich Schmutz in Form von Partikeln durch die Finger des Hörgeräteträgers im Bereich der Mikrophonöffnung deponiert werden. Dies führt zu Verstopfungen dieser Öffnungen und damit mindestens zu einer Verschlechterung oder gar Verunmöglichung der Schall-Aufnahmefähigkeit des Mikrophons. Die betroffenen Hörgeräte müssen anschliessend gereinigt werden oder das Mikrophon muss ausgetauscht werden, was in der Regel nur durch entsprechend geschulte resp. ausgebildete Fachpersonen durchgeführt werden kann und zusätzliche Kosten verursacht. Diese Verschlechterung oder Ausfall von Mikrophonen wird als verminderte Qualität des gesamten Hörgerätes wahrgenommen, was sich in einem entsprechend schlechten Image des betroffenen Gerätes niederschlägt.

Für den Schutz der Mikrophone von Hörgeräten ist eine Reihe von Einrichtungen bekannt. So sind bei vielen Hörgeräten die Schutzabdeckungen der Mikrophonöffnungen fest in den Batteriedeckel oder das Faceplate resp. Modul integriert oder eingeklebt. Daher müssen diese bei Verschmutzung in aufwändiger Weise gereinigt werden.

So ist aus der US 4,987,597 eine Abdeckkappe zum Schutz von nach Aussen führenden Öffnungen u.a. von Hörgeräten bekannt. Die Abdeckkappe wird dabei über die zu schützende Öffnung des betreffenden Gerätes aufgesteckt und weist Öffnungen auf, welche mit einer schalldurchlässigen Membrane abgedeckt sind. Diese Konstruktion bedingt allerdings ein vom betreffenden Gerät nach Aussen vorstehendes Kupplungselement für die Abdeckkappe, auf welches die Abdeckkappe aufgesteckt werden kann. Ein solches Kupplungselement kann einerseits optisch störend empfunden werden und ist andererseits aufgrund der in der Regel vorhandenen Kanten empfänglich für die Ansammlung von Schmutz. Weiter birgt die Aussen aufzusteckende Abdeckkappe die Gefahr in sich, dass sie sich unbeabsichtigt oder selbständig löst und dabei verloren geht oder in den Hörkanal des Hörgeräteträgers eindringt. Weiter wird gemäss diesem Dokument lediglich die zum Ohr gerichtete Öffnung des Hörgerätes, d.h. die Schallaustrittsöffnung, mit der Abdeckkappe versehen. Damit wird zwar die Schallaustrittsöffnung gegen Verschmutzung aus dem Hörkanal geschützt, nicht aber die Mikrophon-Eintrittsöffnung.

Weiter ist aus der DE 20208601 U1 eine Schutzabdeckung für die Schalleintrittsöffnung bei Im-Ohr-Hörgeräten bekannt, welche aus einem offenen Kunststoffring mit darüber aufgespannter Kunststoffgaze besteht und damit einen für Cerumen undurchlässigen Schutz des Mikrophons bietet. Allerdings weist diese Schutzabdeckung ein geringe Formstabilität auf, wodurch sich für Schmutz und Feuchtigkeit zugängliche Spalten zwischen der entsprechenden Öffnung und dem Mikrophonschutz bilden können.

Aus der WO97/09864 ist eine weitere Vorrichtung zum Schutz von gegen das Ohr gerichteten Öffnungen von Hörgeräten bekannt. Hier wird die entsprechende Öffnung mit einem porösen Zapfen verschlossen, welcher in die Öffnung resp. den zur Öffnung gehörenden Kanal eingesteckt wird. Diese Konstruktion weist den Nachteil auf, dass der Zapfen praktisch nicht mehr aus der Öffnung oder aus dem Kanal entfernt werden kann. Der Zapfen kann nur zusammen mit dem Hörgerät gereinigt werden und verbleibt dabei in der Öffnung oder im Kanal. Weiter besteht das Problem, dass der Zapfen bei der Montage zu tief in die Öffnung resp. den Kanal hineingestossen wird. Damit wird wiederum eine offene Kammer gebildet, in welches sich der Schmutz ablagern kann und damit die entsprechende Öffnung verstopfen kann.

Die Aufgabe der vorliegenden Erfindung bestand darin, eine Abdeckung für Öffnungen in Hörgeräten zu finden, welche einfach zu montieren sind, einen zuverlässigen Schutz gegen Schmutz bieten, und auch einfach wieder zu reinigen oder ggf. auszutauschen sind.

Diese Aufgabe wird erfindungsgemäss durch einen Mikrophonschutz mit den Merkmalen gemäss Anspruch 1 gelöst. Weiter, bevorzugte Ausführungsformen ergeben sich aus den Merkmalen der weiteren Ansprüche 2 bis 12.

Der Mikrophonschutz für Hörgeräte zur mindestens teilweisen Abdeckung von an der Aussenseite des Hörgerätes angeordneten Öffnungen, weist einen Ring mit die Ringöffnung überspannenden Stegen auf. Dabei entspricht der Aussendurchmesser des Ringes etwa dem Innendurchmesser der entsprechenden Öffnung des Hörgerätes, derart, dass der Ring mindestens teilweise in diese Öffnung einbringbar ist. Damit werden vorteilhaft keine weiteren, an der Oberfläche des Hörgerätes nach Aussen vorstehenden Befestigungselemente für den Mikrophonschutz benötigt. Durch die Stege wird eine hohe Formstabilität des Ringes gewährleistet, wodurch eine für Schmutz und/oder Feuchtigkeit geschlossene Verbindung zwischen der Öffnung des Hörgerätes und dem Ring gebildet wird.

Vorzugsweise ist der Ring im Wesentlichen als kreisförmige, flache Scheibe mit einer zentralen Öffnung ausgebildet ist, vorzugsweise mit einer an der in eingebauten Zustand zur Aussenseite des Hörgerätes gerichteten Kante ausgebildeten Abschrägung oder Abrundung. In dieser Form lässt sich der Mikrophonschutz einfach in die entsprechende Öffnung im Gehäuse des Hörgerätes einbringen und weist nach Aussen eine optimale Form auf, um nicht selbst zusätzlich Schmutz anzuziehen oder die Ablagerung von Schmutz zu fördern.

Mindestens drei Stege sind in regelmässigem Abstand zueinander ausgebildet, welche im Zentrum des Ringes miteinander verbunden sind. Selbstverständlich kann auch lediglich ein einziger Steg vorgesehen sein, und damit die Öffnung des Mikrophonschutzes in zwei Bereiche aufteilen. Auch die Anordnung von mehr als drei Stegen kann vorgesehen werden, und damit die verbleibenden Öffnungen zwischen den Stegen weiter verkleinern, was das Eindringen von Schmutz und Feuchtigkeit weiter erschwert.

Die Stegeweisen nach Aussen eine konvexe Wölbung auf. Damit besitzt der Mikrophonschutz insgesamt eine nach Aussen konvex gewölbte Kontur, welche einerseits in der Regel optisch zur Kontur des Hörgerätes passt und andererseits auch die Ablagerung von Schmutz weiter erschwert.

Vorzugsweise besteht der Mikrophonschutz einteilig aus Kunststoff. Damit lässt sich der Mikrophonschutz einfach und kostengünstig vorzugsweise in Spritzgusstechnik herstellen.

Vorzugsweise sind der Ring resp. die Stege direkt mit einem vorzugsweise stabförmigen Werkzeug verbunden, wobei die Verbindung vorzugsweise über mindestens einen als Sollbruchstelle dimensionierten Verbindungssteg erfolgt. Durch das stabförmige Werkzeug lässt sich der gerade bei Im-Ohr-Hörgeräten sehr kleine Dimensionen aufweisende Mikrophonschutz einfach manuell in die Öffnung des Hörgerätes einführen. Nach dem Einbringen des Mikrophonschutzes lässt sich vorteilhaft das Werkzeug einfach durch aufbrechen des Verbindungssteges davon trennen, was durch Biegen oder Verdrehen ohne grossen Kraftaufwand erfolgen kann. Dabei bleibt der Mikrophonschutz zuverlässig in der entsprechenden Öffnung im Hörgerät fixiert.

Vorzugsweise bestehen der Ring, die Stege und das Werkzeug aus einem einzigen Teil, welches vorzugsweise aus Kunststoff in Spritzgusstechnik hergestellt ist.

Vorzugsweise ist das dem Ring abgewandten Ende des Werkzeuges als Greifvorrichtung oder Gabel ausgebildet. Damit lässt sich dieses Ende des Werkzeuges dazu verwenden, einen im Hörgerät eingesetzten Mikrophonschutz wieder zu entfernen. Vorzugsweise sind hierfür mindestens zwei federnd ausgebildete Finger mit Rastmitteln vorhanden. Diese Finger können auf einen Steg des Mikrophonschutzes aufgeschoben werden und an diesem Einrasten. Damit wird durch Zug auf das Werkzeug der Mikrophonschutz aus dem Hörgerät resp. der Öffnung herausgezogen. Gerade hier zeigt sich der grosse Vorteil der Stege des erfindungsgemässen Mikrophonschutzes, welche ein einfaches Entfernen ohne Beschädigung des Ringes erlauben.

Vorzugsweise sind am Ring zum Ringzentrum gerichtete Vorsprünge ausgebildet. Diese Vorsprünge dienen dazu, scheibenförmige Elemente im Bereich der Öffnung des Mikrophonschutzes zu klemmen resp. festzuhalten.

Vorzugsweise ist die Oberfläche des Mikrophonschutzes mindestens teilweise mit einer hydrophoben Beschichtung versehen. Durch diese Beschichtung wird das Eindringen von Flüssigkeiten in die Öffnung, sowohl direkt über die Öffnung des Mikrophonschutzes oder über den Spalt zwischen Mikrophonschutz und Hörgerät, weiter erschwert oder verhindert.

Vorzugsweise ist zusätzlich ein Filter, vorzugsweise als kreisförmige Scheibe ausgebildet, an der Innenseite des Rings angeordnet. Dieser Filter verhindert das Eindringen von Partikeln in die Öffnung des Hörgerätes, welche kleiner sind als die verbleibenden Öffnungen zwischen Ring und Stegen des Mikrophonschutzes.

Vorzugsweise ist der Filter mit dem Ring fest verbunden, vorzugsweise verklebt, angeordnet oder lösbar mit dem Ring verbunden, vorzugsweise eingeschoben oder eingerastet. Damit muss der Filter entweder zusammen mit dem Mikrophonschutz selbst ausgewechselt werden oder es kann im Falle einer starken Verschmutzung lediglich der Filter selbst ausgewechselt werden.

Vorzugsweise besteht der Filter aus einem Gewebe aus Metalldraht oder natürliche oder synthetischen Fasern. Das Gewebe wird dabei unter Belassung von Zwischenräumen zwischen den einzelnen Fasern erstellt.

Vorzugsweise besteht der Filter aus einem Vlies aus natürlichen oder synthetischen Fasern. Das Flies lässt vorteilhaft den Schall bis zum Mikrophon hindurch, blockiert aber zuverlässig allfällige kleine Schmutzpartikel oder Feuchtigkeit.

Vorzugsweise besteht der Filter aus einem porösen Sinterkörper aus Metall, Kunststoff oder Keramik.

Alternativ eignen sich auch Sinterkörper mit Mikroperforation für diesen Einsatzzweck.

Die Aufgabe wird weiter erfindungsgemäss durch ein Hörgerät resp. Hörhilfe mit den Merkmalen nach Anspruch 13 gelöst. Weitere, bevorzugte Ausführungsformen ergeben sich aus den Merkmalen der weiteren Ansprüche 14 bis 16.

Das Hörgerät oder Hörhilfe mit mindestens einer an der Aussenseite angeordneten Öffnung, sowie vorzugsweise mit einem im Innern des Hörgerätes oder der Hörhilfe angeordnetem Mikrophon über einen Kanal in Verbindung stehend, und einem erfindungsgemässen Mikrophonschutz weist einen Durchmesser der Öffnung auf, welcher etwa dem äusseren Durchmesser des erfindungsgemässen Mikrophonschutzes entspricht. Weiter sind Anschlagmittel im Innern der Öffnung vorhanden, um die Einstecktiefe des Mikrophonschutzes zu begrenzen. Durch diese Anschlagmittel wird zuverlässig verhindert, dass der Mikrophonschutz weiter als vorgesehen in die Öffnung eingesteckt werden kann oder sich selbständig oder ungewollt im Betrieb zur Innenseite des Hörgerätes resp. der Hörhilfe hin verschiebt.

Vorzugsweise weisen die Anschlagmittel zur Mündung der Öffnung einen gleichen oder kleineren Abstand auf als die äussere Höhe des Mikrophonschutzes. Damit wird der Mikrophonschutz entweder gerade bündig in die Öffnung eingelassen oder steht noch ein wenig über den Rand der Öffnung vor. Dies hat den Vorteil, dass sich kein Schmutz in einer Oberhalb des Mikrophonschutzes gebildeten Senke sammeln kann und damit den Mikrophonschutz verstopft.

Vorzugsweise ist die Oberfläche der Innenseite der Öffnung mindestens bereichsweise rau ausgebildet, derart, dass ein Reibschluss mit der entsprechenden Oberfläche des Mikrophonschutzes gebildet wird. Damit kann zuverlässig verhindert werden, dass sich der Mikrophonschutz unbeabsichtigt aus der Öffnung löst und verloren geht. Erfindungsgemäss wird die Verwendung des erfindungsgemässen Mikrophonschutzes für Hörgeräte oder Hörhilfen für die Abdeckung der Öffnung des Mikrophons, vorzugsweise für Im-Ohr-Hörgeräte, beansprucht.

Selbstverständlich eignet sich der erfindungsgemässe Mikrophonschutz nicht nur allein für die zum Mikrophon resp. den Mikrophonen des Hörgerätes führenden Öffnungen, sondern auch zur Abdeckung beispielsweise von Ventilierungsöffnungen des Hörgerätes.

Ein Ausführungsbeispiel der vorliegenden Erfindung wird nachstehend anhand von Figuren noch näher erläutert. Es zeigen
Fig. 1 die Ansicht eines erfindungsgemässen Mikrophonschutzes;
Fig. 2 schematisch die Ansicht eines Bereiches eines Hörgerätes mit eingesetztem Mikrophonschutz;
Fig. 3 die Ansicht eines Mikrophonschutzes nach Figur 1 mit damit verbundenem Werkzeug;
Fig. 4 detaillierter die Spitze des Werkzeuges nach Figur 3;
Fig. 5 die Ansicht eines erfindungsgemässen Mikrophonschutzes mit eingesetztem Filter;
Fig. 6 den Schnitt durch einen in einem Hörgerät eingesetzten erfindungsgemässen Mikrophonschutz;
Fig. 7 schematisch den Schnitt durch die Schale eines Hörgerätes mit eingesetztem erfindungsgemässen Mikrophonschutz; und
Fig. 8 schematisch den Querschnitt durch einen erfindungsgemässen Mikrophonschutz mit eingeklinktem Werkzeug zur Entfernung aus der Öffnung des Hörgerätes.

In Figur 1 ist die Ansicht eines erfindungsgemässen Mikrophonschutzes 1 dargestellt. Dieser besteht im Wesentlichen aus einem Ring 2 mit zum Zentrum hin verlaufenden und dort miteinander verbundenen Stegen 4. Zwischen dem Ring 2 und den Stegen 4 wird eine Öffnung 3 gebildet.

Der Ring 2 und die Stege 4 sind vorzugsweise als einteiliges Bauteil ausgebildet und bestehend vorzugsweise aus Kunststoff. Ein solches Bauteil lässt sich einfach und preisgünstig als Spritzgussteil herstellen.

Die Stege 4 verlaufen vorteilhaft konvex gewölbt zum Zentrum des Rings 2 und passen sich damit der Kontur des Hörgerätes an, wie dies aus Figur 2 hervorgeht.

Der Mikrophonschutz 1 ist in einer Öffnung 6 des Hörgerätes eingebracht, wobei der obere Rand des Rings 2 leicht nach Aussen vorsteht oder gerade bündig mit der Oberfläche des Hörgerätes im diesem Bereich abschliesst. Die genaue Position des Mikrophonschutzes 1 wird dadurch erreicht, dass die Öffnung 6 auf der entsprechenden Tiefe einen Absatz oder einen Anschlag für den Mikrophonschutz 1 aufweist. Damit kann der Mikrophonschutz 1 weder bewusst noch unbeabsichtigt tiefer in die Öffnung 6 eingeschoben werden als dies vorgesehen ist.

Dies führt vorteilhaft einerseits zu einer definierten Lage des Mikrofonschutzes 1 und damit zu einem einheitlichen optischen Eindruck und andererseits werden damit auch konstante akustische Verhältnisse geschaffen.

Vorzugsweise ist der Durchmesser der Öffnung 6 derart bemessen, dass ein Reibschluss zwischen der Öffnung 6 und der Aussenseite des Ringes 2 geschaffen wird. Damit wird der Mikrophonschutz 1 zuverlässig in der Öffnung 5 gehalten und fixiert, und kann sich nicht unbeabsichtigt oder selbständig lösen. Dieser Reibschluss kann durch entsprechende Masse der Öffnung 6 und des Mikrophonschutzes 1 erzielt werden und durch entsprechende Oberflächenbeschaffenheiten der aufeinander liegenden Flächen unterstützt werden.

Selbstverständlich ist auch eine andere, lösbare Verbindung zischen Mikrophonschutz 1 und Öffnung 6 ausführbar, beispielsweise eine Schnapp- oder Rastverbindung.

Um den Mikrophonschutz 1 einfach in die Öffnung 6 einzubringen, ist vorzugsweise das entsprechende Werkzeug 7 mit dem Mikrophonschutz 1 verbunden, wie aus Figur 3 hervorgeht. Das Werkzeug 7 kann beispielsweise als Stift ausgebildet sein und damit einfach zu handhaben sein. Am anderen Ende des Stiftes 7 kann ein Greifer oder eine Gabel 8 ausgebildet sein.

Das eine Ende des Werkzeuges 7 ist über einen dünnen Steg 9 mit dem Mikrophonschutz 1 verbunden, wie in Figur 4 detaillierter dargestellt. Dieser Steg 9 ist vorteilhaft als Sollbruchstelle ausgebildet, d.h. er kann unter Aufwendung einer geringen Kraft, beispielsweise eines Momentes um die Längsachse des Werkzeuges 7 bei eingesetztem Mikrophonschutz 1, abgetrennt werden.

Durch diese Ausbildung des Mikrophonschutzes 1 mit integriertem Werkzeug 7 lässt sich dieser nun einfach in die Öffnung 6 des Hörgerätes einsetzen. Dies braucht keine fachspezifische Fertigkeit, so dass dies auch einfach durch den Hörgeräteträger durchgeführt werden kann. Sobald der Mikrophonschutz 1 in der gewünschten Position ist, kann durch Verdrehen oder abwinkeln des Werkzeuges 7 der Verbindungssteg 9 getrennt werden.

Soll nun der Mikrophonschutz 1 ausgewechselt werden, so kann dasselbe Werkzeug 7 verwendet werden, um den im Hörgerät eingesetzten Mikrophonschutz 1 zu entfernen. Hierfür ist das andere Ende des Werkzeuges 7 vorteilhaft als Gabel ausgebildet. Die Gabel kann dabei beispielsweise zwei federnde Finger 8 mit Rastmitteln 8' aufweisen, welche über einen Steg 4 des Mikrophonschutzes 1 aufgesteckt werden können, wie dies aus Figur 8 hervorgeht. Unter Aufbringung einer Zugkraft kann nun der Mikrophonschutz 1 aus der Öffnung 6 herausgezogen werden und danach ein neuer Mikrophonschutz 1 in die Öffnung 6 eingesetzt werden.

Vorteilhaft kann dabei entweder das ursprüngliche Werkzeug 7 verwendet werden, oder das Werkzeug 7 des neu einzusetzenden Mikrophonschutzes 1 verwendet werden.

Trotz der extrem kleinen Abmessungen des Mikrophonschutzes 1 gerade beim Einsatz in In-Ohr-Hörgeräten lässt sich dieser durch die erfindungsgemässe Konstruktion einfach auch durch nicht geschultes Personal, beispielsweise durch den Träger des Hörgerätes selbst, einsetzen und aufgrund der Stege 4 auch leicht auswechseln. Damit können beispielsweise die Serviceintervalle für Hörgeräte gegenüber heutigen Lösungen verlängert werden, da das Mikrophon selbst durch den Mikrophonschutz geschützt ist und dieser Schutz auch einfach austauschbar ist, was insgesamt zu einer Reduktion der Kosten beiträgt.

Der Mikrophonschutz 1 kann zusätzlich mit einer hydrophoben Beschichtung versehen werden, wodurch das Eindringen von Flüssigkeit durch die Spalten zwischen dem Ring 2 und der Öffnung 5 sowie durch die Öffnungen 3 zusätzlich erschwert.

Weiter besteht auch die Möglichkeit, einen zusätzlichen Filter im Bereich der Öffnungen 3 des Mikrophonschutzes 1 anzubringen. Ein solcher Filter schützt zusätzlich vor dem Eindringen von Schmutz und Feuchtigkeit in das Innere des Hörgerätes, insbesondere zum darin angeordneten Mikrophon.

Ein solcher Filter 10 kann vorzugsweise auf der Innenseite des Ringes 2 angebracht werden, wie in Figur 5 in der Aufsicht dargestellt ist. Beispielsweise kann der Filter 10 als kreisförmiger, flacher Körper ausgebildet sein, welcher fest an der Innenseite des Ringes 2 angebracht ist oder über Vorsprünge 5 an der Innenseite des Ringes 2, wie in Figur 1 dargestellt, gegen die Stege 4 angedrückt sein.

Der Filter 10 kann dabei aus einem Gewebe aus Metalldraht oder synthetischen Fasern aufgebaut sein, welches grobmaschig aufgebaut ist. Alternativ kann auch ein Vlies eingesetzt werden, welches aus natürlichen oder synthetischen Fasern gebildet ist. Weiter kann der Filter 10 als poröser Sinterkörper aufgebaut sein und aus Metall, Kunststoff oder Keramik bestehen.

Der Ring 2 des Mikrophonschutzes 1 dient dabei in jedem Fall vorteilhaft als Träger für den Filter 10. Dabei kann der Filter 10 entweder fest mit dem Ring 2 verbunden sein, beispielsweise durch Verklebung, oder auch mechanisch am Ring 2 fixiert sein. Beispielsweise erfolgt dies einerseits durch Reibungskräfte an der Innenseite des Ringes 2 und/oder durch die bereits erwähnten Vorsprünge 5, welche an der Innenseite des Ringes 2 ausgebildet sind und den Filter 10 gegen die Stege 4 andrücken und fixieren.

In Figur 6 ist noch der Schnitt durch einen im Hörgerät eingesetzten Mikrophonschutz 1 dargestellt. Die Öffnung 6 des Hörgerätes weist dabei auf einer Tiefe t einen Absatz 11 auf, welcher als Anschlag für den Ring 2 des Mikrophonschutzes 1 dient. Damit wird die maximale Eindringtiefe des Mikrophonschutzes 1 im Hörgerät definiert. Vorteilhaft ist die Tiefe t derart bemessen, dass der vorteilhaft abgeschrägte Rand 2' des Ringes gerade bündig mit dem Rand 6' der Öffnung 6 abschliesst und damit in diesem Bereich keine Kanten oder Vertiefungen gebildet werden, in welchem sich Schmutz und Feuchtigkeit ablagern kann.

In Figur 7 ist schliesslich noch rein schematisch der Schnitt durch die Schale 12 eines Hörgerätes mit in der Öffnung 6 eingesetztem Mikrophonschutz 1 dargestellt. Die Öffnung 6 mündet in einen Kanal 13, welcher zu einem innerhalb der Schale 12 des Hörgerätes angeordnetem Mikrophon 14 führt. Die weiteren im Innern der Schale 12 des Hörgerätes befindlichen Elementen resp. elektronischen Komponenten sind der besseren Übersichtlichkeit halber in der Figur 7 nicht dargestellt.

## Patentansprüche

1. Mikrophonschutz für Hörgeräte zur mindestens teilweisen Abdeckung von an der Aussenseite des Hörgerätes angeordneten Öffnung (6) in Form eines Ringes, wobei der Aussendurchmesser des Ringes (2) etwa dem Innendurchmesser der entsprechenden Öffnung (6) des Hörgerätes entspricht, derart, dass der Ring (2) mindestens teilweise in die Öffnung (6) einbringbar ist, wobei die Ringöffnung an der Aussenseite überspannende Stege (4) aufweist, **dadurch gekennzeichnet, dass** mindestens drei Stege (4) in regelmässigem Abstand zueinander ausgebildet sind, welche im Zentrum des Ringes (2) miteinander verbunden sind, und nach Aussen eine konvexe Wölbung aufweisen.

2. Mikrophonschutz nach Anspruch 1, **dadurch gekennzeichnet, dass** er einteilig aus Kunststoff besteht, vorzugsweise in Spritzgusstechnik hergestellt ist.

3. Mikrophonschutz nach einem der Ansprüche 1 bis 2 versehen mit einem Werkzeug (7),
**dadurch gekennzeichnet, dass** der Ring (2) resp. die Stege (4) direkt mit dem vorzugsweise stabförmigen Werkzeug (7) verbunden sind, wobei die Verbindung vorzugsweise über mindestens einen als Sollbruchstelle dimensionierten Verbindungssteg (9) erfolgt.

4. Mikrophonschutz nach Anspruch 3, **dadurch gekennzeichnet, dass** der Ring (2), die Stege (4) und das Werkzeug (7) aus einem Teil bestehen, vorzugsweise aus Kunststoff in Spritzgusstechnik hergestellt sind.

5. Mikrophonschutz nach einem der Ansprüche 3 oder 4, **dadurch gekennzeichnet, dass** das dem Ring (2) abgewandte Ende des Werkzeuges (7) als Greifvorrichtung oder Gabel ausgebildet ist, wobei vorzugsweise mindestens zwei federnd ausgebildete Finger (8) mit Rastmitteln (8') vorhanden sind.

6. Mikrophonschutz nach einem der Ansprüche 1 bis 5, **dadurch gekennzeichnet, dass** am Ring (2) zum Ringzentrum hin gerichtete Vorsprünge (5) ausgebildet sind.

7. Mikrophonschutz nach einem der Ansprüche 1 bis 6, **dadurch gekennzeichnet, dass** die Oberfläche mindestens teilweise mit einer hydrophoben Beschichtung versehen ist.

8. Mikrophonschutz nach einem der Ansprüche 1 bis 7, **dadurch gekennzeichnet, dass** zusätzlich ein Filter (10), vorzugsweise als kreisförmige Scheibe ausgebildet, an der Innenseite des Rings (2) angeordnet ist.

9. Mikrophonschutz nach Anspruch 8, **dadurch gekennzeichnet, dass** der Filter (10) mit dem Ring (2) fest verbunden, vorzugsweise verklebt, angeordnet ist oder lösbar mit dem Ring (2) verbunden, vorzugsweise eingeschoben oder eingerastet, ist.

10. Mikrophonschutz nach einem der Ansprüche 8 oder 9, **dadurch gekennzeichnet, dass** der Filter (10) aus einem Gewebe aus Metalldraht oder natürliche oder synthetischen Fasern besteht.

11. Mikrophonschutz nach einem der Ansprüche 8 oder 9, **dadurch gekennzeichnet, dass** der Filter (10) aus einem Vlies aus natürlichen oder synthetischen Fasern besteht.

12. Mikrophonschutz nach einem der Ansprüche 8 oder 9, **dadurch gekennzeichnet, dass** der Filter (10) aus einem porösen Sinterkörper aus Metall, Kunststoff oder Keramik besteht.

13. Hörgerät oder Hörhilfe mit mindestens einer an der Aussenseite angeordneten Öffnung (6), mit einem im Innern des Hörgerätes oder der Hörhilfe angeordnetem Mikrophon (14) über einen Kanal (13) in Verbindung stehend, mit einem Mikrophonschutz (1) nach einem der Ansprüche 1 bis 12, **dadurch gekennzeichnet, dass** die Öffnung (6) einen Durchmesser aufweist, welcher etwa dem äusseren Durchmesser des Mikrophonschutzes (1) entspricht und Anschlagmittel (11) im Innern der Öffnung (6) aufweist, um die Einstecktiefe (t) des Mikrophonschutzes (1) zu begrenzen.

14. Hörgerät oder Hörhilfe nach Anspruch 13, **dadurch gekennzeichnet, dass** die Anschlagmittel (11) zur Mündung der Öffnung (6) einen gleichen oder kleineren Abstand (t) aufweisen als die äussere Höhe des Mikrophonschutzes (1).

15. Hörgerät oder Hörhilfe nach Anspruch 13 oder 14, **dadurch gekennzeichnet, dass** die Oberfläche der Innenseite der Öffnung (6) mindestens bereichsweise rau ausgebildet ist, derart, um einen Reibschluss mit der entsprechenden Oberfläche des Mikrophonschutzes (1) zu bilden.

16. Verwendung eines Mikrophonschutzes nach einem der Ansprüche 1 bis 12 für Hörgeräte oder Hörhilfen für die Abdeckung der Öffnung (6) des Mikrophons (14), vorzugsweise für Im-Ohr-Hörgeräte.

## Claims

1. Microphone cover for hearing devices for at least partly covering an opening (6) arranged at the outside of the hearing device in the form of a ring (2), wherein the outer diameter of the ring (2) is commensurate with the inner diameter of the corresponding opening (6) of the hearing device, such that the ring (2) is at least partly insertable into the opening (6), wherein the ring opening features bars (4) spanning at the outside the ring opening, **characterised in that** at least three bars (4) are arranged at a regular distance to each other and are connected together in the centre of the ring (2), and are convex curved towards the outside.

2. Microphone cover according to claim 1, **characterised in that** the ring (2) consists of one piece made of plastic, preferably manufactured with an injection moulding technique.

3. Microphone cover according to claim 1 or 2 furnished with a tool (7), **characterised in that** the ring (2) or the bars (4) are connected directly with the preferably bar-shaped tool (7), wherein the connection is preferably provided as predetermined breaking point over at least one bridge (9).

4. Microphone according to claim 3, **characterised in that** the ring (2), the bars (4) and the tool (7) consist of one piece, preferably made of plastic using an injection moulding technique.

5. Microphone cover according to claim 3 or 4, **characterised in that** the end of the tool (7) opposite to the ring (2) is formed as a holding device or fork, wherein the holding device preferably comprises at least two resiliently arranged fingers (8) with locking means (8').

6. Microphone cover according to one of the claims 1 to 5, **characterised in that** the ring (2) is provided with projections (5) protruding towards its centre.

7. Microphone cover according to one of the claims 1 to 6, **characterised in that** the surface is at least partly covered with a hydrophobic coating.

8. Microphone cover according to one of the claims 1 to 7, **characterised in that** additionally a filter (10) is arranged at the inside of the ring (2), preferably formed as a circular disk.

9. Microphone cover according to claim 8, **characterised in that** the filter (10) is firmly attached, preferable glued, to the ring (2), or is detachably connected to the ring (2), preferably inserted or snap locked into the ring (2).

10. Microphone cover according to claim 8 or 9, **characterised in that** the filter (10) consists of metal wire webbing or natural or synthetic fabric.

11. Microphone cover according to claim 8 or 9, **characterised in that** the filter (10) consists of a fleece consisting of natural or synthetic fabric.

12. Microphone cover according to claim 8 or 9, **characterised in that** the filter (10) consists of a porous sinter body made of metal, plastic or ceramic.

13. Hearing device or hearing aid with at least one opening (6) arranged at the outside of the hearing device or hearing aid, with a microphone (14) arranged within the hearing device or hearing aid connected via a channel (13) with the at least one opening (6), with a microphone cover (1) according to one of the claims 1 to 12, **characterised in that** the opening (6) features a diameter which is commensurate with the outer diameter of the microphone cover (1) and features stop means (11) on the inside of the opening (6) to limit the insertion depth (t) of the microphone cover (1).

14. Hearing device or hearing aid according to claim 13, **characterised in that** the stop means (11) are arranged at a depth (t) in respect of the opening (6) that is equal to or smaller than the external extend of the microphone cover (1).

15. Hearing device or hearing aid according to claim 23, **characterised in that** the inside surface of the opening (6) is at least partly rough to provide a friction joint with the corresponding surface of the microphone cover (1).

16. Use of a microphone cover according to one of the claims 1 to 12 in hearing devices or hearing aids for covering the opening (6) of the microphone (14), preferably for in-the-ear hearing devices.

## Revendications

1. Protection de microphone pour des prothèses auditives destinée à couvrir au moins partiellement une ouverture (6) en forme d'un anneau arrangée par l'extérieur de la prothèse auditive, le diamètre extérieur de l'anneau (2) correspondant à peu près au diamètre intérieur de l'ouverture (6) correspondante de la prothèse auditive, de la sorte que l'anneau (2) est rentrable dans l'ouverture (6) au moins partiellement, l'ouverture de l'anneau comprenant à l'extérieur des passerelles jetant un pont (4), **caractérisée en ce qu'**au moins trois passerelles (4) sont formées à distance régulière l'une à l'autre, qui sont reliées l'une avec l'autre au centre de l'anneau (2), et comprennent une voussure convexe vers l'extérieur.

2. Protection de microphone selon la revendication 1, **caractérisée en ce qu'**elle est d'une seule pièce en matière plastique, préférablement fabriquée en technique de moulage par injection.

3. Protection de microphone selon une des revendications 1 à 2 munie avec un outil (7), **caractérisée en ce que** l'anneau (2) ou les passerelles (4), respectivement, sont reliées directement avec le l'outil (7) préférablement en forme en bâton, la liaison se faisant préférablement par au moins une passerelle de liaison (9) dimensionnée comme point de rupture.

4. Protection de microphone selon la revendication 3, **caractérisée en ce que** l'anneau (2), les passerelles (4) et l'outil (7) sont en une seule pièce, préférablement en matière plastique fabriqués en technique de moulage par injection.

5. Protection de microphone selon une des revendications 3 ou 4, **caractérisée en ce que** la face détournée du bout de l'outil (7) est formée comme dispositif à saisir ou fourchette, préférablement deux doigts (8) élastiques avec des moyens à encliquetage (8') sont présents.

6. Protection de microphone selon une des revendications 1 à 5, **caractérisée en ce que** des parties en saillie sont formées à l'anneau (2) vers le centre de l'anneau.

7. Protection de microphone selon une des revendications 1 à 6, **caractérisée en ce que** la surface est au moins partiellement munie avec une couche hydrophobe.

8. Protection de microphone selon une des revendications 1 à 7, **caractérisée en ce que** de plus un filtre (10), préférablement formé comme disque circulaire, est arrangé à la face intérieur de l'anneau (2).

9. Protection de microphone selon la revendication 8, **caractérisée en ce que** le filtre (10) est relié de manière solide à l'anneau (2), préférablement inséré ou enclenché.

10. Protection de microphone selon une des revendications 8 ou 9, **caractérisée en ce que** le filtre (10) est d'un tissu en fil métallique ou en fibres naturelles ou synthétiques.

11. Protection de microphone selon une des revendications 8 ou 9, **caractérisée en ce que** le filtre (10) est d'une toison en fibres naturelles ou synthétiques.

12. Protection de microphone selon une des revendications 8 ou 9, **caractérisée en ce que** le filtre (10) est en un corps de calamine en métal, en matière plastique ou céramique.

13. Prothèse auditive ou aide auditive avec au moins une ouverture (6) arrangée à l'extérieur, avec un microphone (14) arrangé à l'intérieur par un canal (13) de la prothèse auditive ou de l'aide auditive étant en contact par un canal (13), avec une protection de microphone (1) selon une des revendications 1 à 12, **caractérisée en ce que** l'ouverture (6) comprend un diamètre, qui correspond à peu près au diamètre extérieur de la protection de microphone (1) et des moyens à arrêt (11) à l'intérieur de l'ouverture (6) pour limiter la profondeur d'empochement (t) de la protection de microphone (1).

14. Prothèse auditive ou aide auditive selon la revendication 13, **caractérisée en ce que** les moyens à arrêt (11) comprennent une distance (t) égale ou plus petite comparé à l'altitude extérieur de la protection de microphone (1) vers la bouche de l'ouverture (6).

15. Prothèse auditive ou aide auditive selon la revendication 13 ou 14, **caractérisée en ce que** la surface à l'intérieur de l'ouverture (6) est au moins partiellement munie rugueux, de la sorte de former une fermeture d'adhérence avec la surface correspondante de la protection de microphone (1).

16. Utilisation d'une protection de microphone selon une des revendications 1 à 12 pour des prothèses auditives ou aides auditives pour couvrir l'ouverture (6) des microphone (14), préférablement des prothèses dans l'oreille.
